# EUROPÄISCHE PATENTSCHRIFT

(11) **EP 0 137 095 B1**
(45) Veröffentlichungstag und Bekanntmachung des Hinweises auf die Patenterteilung: **08.06.1988**
(21) Anmeldenummer: 84103412.7
(22) Anmeldetag: 28.03.1984
(51) Int. Cl.: F41F 3/10

(54) **Ausblaseinrichtung für Ausstoss- und Ablaufrohre von U-Booten**
Blow-out system for discharging and launching tubes of submarines
Dispositif de chasse à air comprimé pour tubes d'éjection et de décharge des bateaux sous-marins

(30) Priorität: 18.06.1983 DE 3322020
(43) Veröffentlichungstag der Anmeldung: 17.04.1985
(73) Patentinhaber: Krupp MaK Maschinenbau GmbH, 24159 Kiel (DE)
(72) Erfinder: Schmitt, Josef, Dipl.-Ing., D-2301 Dänischenhagen (DE)
(74) Vertreter: Hansmann, Dierk, Dipl.-Ing.

(56) Entgegenhaltungen:
- AT-B- 20 378
- DE-C- 200 724
- GB-A- 16 807
- US-A- 4 197 873

## Beschreibung

Die Erfindung bezieht sich auf eine Ausblaseinrichtung mit einem Ausblasventil für Ausstoß- und Ablaufrohre von U-Booten zum Ausstoßen von Waffen mittels Druckgas, das aus zugeordneten Druckgasbehältern zuführbar und über eine Schaltungsanordnung steuerbar ist, wobei ein Öffnungsquerschnitt für das Druckgas hubanhängig zunimmt und die Öffnungsgeschwindigkeit des Ausblasventils veränderbar ist, indem das Auslaßventil durch eine hydraulische Steuereinrichtung, bestehend aus einem Kolben und einem Zylinder, über ein Verbindungselement steuerbar ist.

Bei Einrichtungen dieser Art, wie sie auch nach der DE-A-3 122 631 bekannt sind, besteht das Problem, neben der eigentlichen Öffnungsfunktion auch eine Steuerfunktion zu erfüllen, um die auszustoßenden Waffen bei allen Tauchtiefen mit vorgegebenen Geschwindigkeiten auszustoßen. Es ist bereits bekannt, daß das Hauptauslaßventil der Ausblaseinrichtung mit einstellbaren und an die Tauchtiefe anpaßbaren unterschiedlichen Geschwindigkeiten geöffnet wird, beispielsweise bei geringer Tauchtiefe mit einer niedrigen Geschwindigkeit und bei großer Tauchtiefe mit einer hohen Geschwindigkeit. Dementsprechend kann das in der Ausblaseinrichtung gespeicherte Druckgas bei niedrigen Tauchtiefen langsam entweichen, bei großen Tauchtiefen jedoch schnell und so den durch Tauchtiefe bedingten Verlust an Verdrängungsvolumen ausgleichen.

Es sind zwar für andere Aufgabenbereiche Anordnungen bekannt geworden, wobei Überströmungen zwischen Zylinderräumen angeordnet sind, wie aus den US-A-4 197 873, DE-C-200 724, AT-B-20 378, GB-A-16 807 ersichtlich ist.

Aufgabe der Erfindung ist es, in Weiterbildung der bekannten Anordnungen eine einfache Ausbildung zu schaffen, um eine veränderliche Öffnungsgeschwindigkeit in Abhängigkeit des Kolbenhubes zu ermöglichen und eine hinreichend konstante Ausstoßgeschwindigkeit zu gewährleisten.

Die Lösung der Aufgbe erfolgt erfindungsgemäß dadurch, daß die vom Kolben abgeteilten Zylinderräume durch mehrere Überströmverbindungen miteinander verbunden sind wobei in Abhängigkeit des Kolbenhubes unterschiedliche Überströmquerschnitte nacheinander freigegeben werden.

Durch das hydraulische Steuerventil ist es damit möglich, die Geschwindigkeit in Abhängigkeit vom Ventilhub zu steuern und einen gewünschten Verlauf der Öffnungsgeschwindigkeit festzulegen.

Ausführungen und Weiterbildungen der Erfindung sind durch die Merkmale der Unteransprüche gekennzeichnet. Selbstverständlich ist es damit auch möglich, daß die Öffnungsgeschwindigkeit des Ausblasventiles in einem Teil des Ventilhubes einen in etwa konstanten niedrigen Wert, über einen anderen Teil des Hubes einen in etwa konstanten höheren Wert und über einen dritten Teil wiederum einen niedrigen Wert aufweist.

In der Zeichnung sind Ausführungsbeispiele der Erfindung schematisch dargestellt. Es zeigen:
Figur 1 einen Seitenschnitt mit Längsbohrungen als Überströmverbindungen,
Figur 2 einen Seitenschnitt mit Längsnuten als Überströmverbindungen,
Figur 3 einen Querschnitt gemäß Linie 111-111 der Figur 2,
Figur 4 einen Seitenschnitt mit einer Bohrung im Kolben sowie einer zugeordneten Kaliberstange und zusätzliche Längsbohrungen als Überströmverbindungen,
Figur 5 einen Querschnitt gemäß Linie V-V der Figur 4.

Gemäß Figur 1 ist ein Ausblasventil 1 in einer Preßgasflasche 2 angeordnet und verschließt einen Flascheninnenraum 3 gegenüber einem Ausblasquerschnitt 4 mit Hilfe eines Dichtelementes 5. Beim Öffnen des Ausblasventils 1 wird durch einen kegelförmigen Ansatz 6 der Auslaßquerschnitt in Abhängigkeit vom Öffnungshub allmählich vergrößert. Das Ausblasventil 1 ist über eine Kolbenstange 7 mit einem Hydraulikkolben 8 verbunden, welcher in einem Hydraulikzylinder 9 geführt wird. Der Hydraulikzylinder 9 wird durch ein Bodenstück 10 und einen Deckel 11 verschlossen. Die auf beiden Seiten des Zylinders befindliche Hydraulikflüssigkeit ist durch einen Überströmkanal 12 verbunden, welcher ein Drosselelement 13 enthält. Das Ausblasventil 1 wird im Ruhezustand durch eine Feder 14 in der Schließstellung gehalten und zusätzlich dadurch gesichert, daß in einem Raum 15 hinter dem Ventil Druckgas gespeichert wird, welches über eine kleine Bohrung 16 aus dem Druckgasraum 3 ülberströmen kann.

Wird ein Öffnungsvorgang eingeleitet, so wird über ein Entlüftungsventil 17 der Raum 15 hinter dem Ausblasventil 1 entlüftet. Das auf der Vorderseite wirkende Druckgas ist somit in der Lage, das Ventil aufzudrücken. Im Hydraulikraum 18 baut sich ein Druck auf, welcher die Hydraulikflüssigkeit über die Drossel 13 und den Kanal 12 in den Hydraulikraum 19 überströmen läßt. Die Öffnungsgeschwindigkeit des Ventils wird dabei durch die Größe des Drosselquerschnittes an der Drossel 13 bestimmt und ist relativ klein.

Kommt der Hydraulikkolben 8 in einen Zwischenbereich von zwei Bohrungen 20, 21, welche weiter auseinander liegen als die Abmessungen des Hydraulikkolbens 8, so wird über diese beiden Bohrungen und einen Verbindungskanal 22 ein zusätzlicher Überströmquerschnitt wirksam, der dem Ausblasventil 1 erlaubt, mit einer hohen Geschwindigkeit in eine zweite Position zu laufen, von der ab die Bohrung 20 durch den Kolben wieder abgedeckt ist. Das bedeutet, daß sich der Kolben nach Durchlaufen des Abschnittes höherer Geschwindigkeit in einem dritten Abschnitt mit wiederum niedriger Öffnungsgeschwindigkeit befindet.

Der gleich Effekt wird gemäß Fig. 2 und 3 auch dadurch erreicht, daß der Zylinder 9 mit Längsnuten 23 kleinen Querschnitts versehen sind, welche durch Längsnuten 24 großen Querschnitts im Wechsel ersetzt werden. Dabei muß die Länge 25 der Längsnuten 24 größer sein als die Höhe 26 des Hydraulikkolbens 8.

Gemäß Fig. 4 und 5 ist eine weitere Ausführungsform dargestellt, bei der der Hydraulikkolben 8 eine kalibrierte Bohrung 27 enthält, in welcher eine Kaliberstange 28 gleitet. Diese Stange 28 hat große Durchmesser 29 im Wechsel mit kleineren Durchmessern 30, so daß auch hier der Kolben 8 abwechselnd durch Bereiche kleinen Überströmquerschnittes und großen Überströmquerschnittes läuft.

Schließlich kann auch die Bohrung 27 und das Kaliber 28 in seinen Querschnittsteilen 29 so eng gemacht werden, daß der verbleibende Ringspalt für den Überströmvorgang nicht mehr wirksam wird. In diesem Fall muß ein zusätzlicher Überströmkanal 31 mit einem Drosselelement 32 in dem Zylinder 9 angeordnet werden.

## Patentansprüche

1. Ausblaseinrichtung mit einem Ausblasventil (1) für Ausstoß- und Ablaufrohre von U-Booten zum Ausstoßen von Waffen mittels Druckgas, das aus zugeordneten Druckgasbehältern zuführbar und über eine Schaltungsanordnung (16, 17) steuerbar ist, wobei ein Öffnungsquerschnitt für das Druckgas (4) hubabhängig zunimmt und die Öffnungsgeschwindigkeit des Ausblasventils veränderbar ist, indem das Ausblasventil (1) durch eine hydraulische Steuereinrichtung, bestehend aus einem Kolben (8) und einem Zylinder (9) über ein Verbindungselement (7) steuerbar ist, dadurch gekennzeichnet, daß die vom Kolben (8) abgeteilten Zylinderräume (18, 19) durch mehrere Überströmverbindungen (12, 22 bzw 23, 24 bzw. 27, 30) miteinander verbunden sind, wobei in Abhängigkeit des Kolbenhubes unterschiedliche überströmquerschnitte nacheinander freigegeben werden.

2. Ausblaseinrichtung nach Anspruch 1, dadurch gekennzeichnet, daß der Zylinder (9) Überströmverbindungen in Form von Längsbohrungen (12,22) aufweist und mindestens eine Längsbohrung (22) in einem Teilhubbereich des Kolbens (8) über zugeordnete Verbindungen (20, 21) zusätzlich einschaltbar ist.

3. Ausblaseinrichtung nach Anspruch 1, dadurch gekennzeichnet, daß im Zylindermantel Überströmkanäle in Form von Längsnuten (23, 24) gebildet sind und die Längsnuten (24) abschnittsweise einen größeren Querschnitt als die Nuten (23) aufweisen.

4. Ausblaseinrichtung nach Anspruch 1, dadurch gekennzeichnet, daß der Kolben (8) eine Bohrung (27) zur Bildung einer Überströmverbindung aufweist, durch die eine Kaliberstange (28) mit abschnittsweise unterschiedlichem Durchmesser (29, 30) geführt ist.

5. Ausblaseinrichtung nach Anspruch 1, dadurch gekennzeichnet, daß der Kolben (8) eine Bohrung (27) zur Aufnahme einer Kaliberstange (28) aufweist und Überströmverbindungen großen Querschnitts durch Zusammenwirkung der Bohrung (27) im Kolben (8) und Kaliberstange (28) gebildet sind, während Überströmverbindungen mit kleinem Querschnitt durch Längsbohrungen (31) bzw. Längsnuten im Zylinder (9) gebildet sind.

## Claims

1. Blasting device with a blow-out valve (1) for firing and discharge tubes of submarines for the firing of weapons by means of compressed gas, which may be supplied from associated compressed gas containers and may be controlled via a switching arrangement (16, 17), wherein an opening cross-section (4) for the compressed gas increases as a function of the stroke and the opening speed of the blow-out valve may be modified, since the blow-out valve (1) may be controlled by a hydraulic control device comprising a piston (8) and a cylinder (9) via a connection member (7), characterized in that the cylinder chambers (18, 19) separated by the piston (8) are connected together by a plurality of by-pass connections (12, 22; 23, 24; 27, 30), different by-pass cross-sections being released consecutively as a function of the piston stroke.

2. Blasting device as claimed in claim 1, characterized in that the cylinder (9) comprises by-pass connections in the form of longitudinal bores (12, 22) and at least one longitudinal bore

(22) may additionally be introduced into part of the area of the stroke of the piston (8) via associated connections (20, 21).

3. Blasting device as claimed in claim 1, characterized in that bypass ducts are provided in the cylinder jacket in the form of longitudinal grooves (23, 24) and the longitudinal grooves (24) have a larger cross-section in part than the grooves (23).

4. Blasting device as claimed in claim 1, characterized in that the piston (8) comprises a bore (27) for the formation of a by-pass connection, through which a calibre rod (28), having a diameter (29, 30) which differs in stages, is guided.

5. Blasting device as claimed in claim 1, characterized in that the piston (8) has a bore (27) for the reception of a calibre rod (28) and in that by-pass connections of large cross-section are formed by the cooperation of the bore (27) in the piston (8) and the calibre rod (28), while by-pass connections with a small cross-section are formed by longitudinal bores (31) or longitudinal grooves in the cylinder (9).

## Revendications

1. Dispositif d'éjection par soufflage comportant une valve d'éjection par soufflage (1) pour des tubes de lancement et de décharge de sous-marins, pour le lancement d'armes au moyen de gaz sous pression, qui peut être amené de réservoirs de gaz sous pression coopérants et être réglé à l'intervention d'un dispositif de commande (16, 17), dispositif d'éjection par soufflage dans le cas duquel une section transversale d'ouverture (4) pour le gaz sous pression peut être accrue en fonction de la course et dans le cas duquel la vitesse d'ouverture de la valve d'éjection par soufflage peut être modifiée, la valve d'éjection par soufflage (1) pouvant être commandée par un dispositif de commande hydraulique qui se compose d'un piston (8) et d'un cylindre (9) par l'intermédiaire d'un élément de liaison (7), le dispositif d'éjection par soufflage étant caractérisé en ce que les chambres (18,19) du cylindre, qui sont séparées par le piston (8), sont reliées l'une à l'autre par plusieurs communications de trop-plein (12,22 ou 23, 24 ou 27, 30), des sections transversales de décharge de trop-plein différentes étant ouvertes l'une après l'autre en fonction de la course du piston.

2. Dispositif d'éjection par soufflage suivant la revendication 1, caractérisé en ce que le cylindre

(9) présente des communications de trop-plein prévues sous la forme de passages longitudinaux (12,22) et en ce qu'au moins l'un (22) des passages longitudinaux peut être mis en circuit additionnellement pour une zone de course partielle du piston (8) par l'intermédiaire de communications coopérantes (20, 21).

3. Dispositif d'éjection par soufflage suivant la revendication 1, caractérisé en ce que dans l'enveloppe du cylindre, il est formé des canaux de trop-plein qui sont prévus sous la forme de rainures longitudinales (23, 24) et en ce que les rainures longitudinales (24) présentent par tronçons une section transversale plus grande que celle des rainures longitudinales (23).

4. Dispositif d'éjection par soufflage suivant la revendication 1, caractérisé en ce que le piston (8) est percé d'un passage (27) qui est destiné à former une communication de trop-plein, dans laquelle est guidée une tige de calibrage (28) dont le diamètre varie par tronçons (29, 30).

5. Dispositif d'éjection par soufflage suivant la revendication 1, caractérisé en ce que le piston (8) est percé d'un passage (27) qui est destiné à contenir une tige de calibrage (28) et en ce qu'il est formé des communications de trop-plein de grande section transversale par la coopération du passage (27) prévu dans le piston (8) et de la tige de calibrage (28), tandis que des communications de trop-plein de faible section transversale sont formées par des passages longitudinaux (31) ou des rainures longitudinales qui sont prévus dans le cylindre (9).
